# EUROPÄISCHE PATENTSCHRIFT

(11) **EP 1 366 323 B1**
(45) Veröffentlichungstag und Bekanntmachung des Hinweises auf die Patenterteilung: **08.10.2008**
(21) Anmeldenummer: 02702600.4
(22) Anmeldetag: 04.03.2002
(51) Int. Cl.: F23N 5/26

(54) **ANORDNUNG EINES FEUERUNGSAUTOMATEN FÜR EINEN GAS- ODER ÖLBRENNER**
ARRAY FOR AN AUTOMATIC FIRING DEVICE FOR A GAS OR OIL BURNER
AGENCEMENT D'UN AUTOMATE DE DETECTION INCENDIE POUR UN BRULEUR A MAZOUT OU A GAZ

(30) Priorität: 06.03.2001 DE 10110810
(43) Veröffentlichungstag der Anmeldung: 03.12.2003
(73) Patentinhaber: Siemens Building Technologies AG, 8008 Zürich (CH)
(72) Erfinder: DIEBOLD, Alexander, 76437 Rastatt (DE)
(74) Vertreter: Maier, Daniel Oliver
(86) Internationale Anmeldenummer: PCT/IB2002/000621
(87) Internationale Veröffentlichungsnummer: WO 2002/070954

(56) Entgegenhaltungen:
- EP-A- 0 339 135
- WO-A-99/24757
- DE-U- 9 300 162
- US-A- 4 375 950
- US-A- 6 048 193

## Beschreibung

Die Erfindung bezieht sich auf eine Anordnung eines Gebläsebrenners und Stell-Automats mit einem Feuerungsautomaten gemäss dem Oberbegriff des Anspruchs 1.

Feuerungsautomaten werden zur Steuerung und Ueberwachung eines Gebläsebrenners für flüssige und/oder gasförmige Brennstoffe verwendet, um eine sichere und möglichst optimale Verbrennung des Brennstoffs zu gewährleisten und sind auf einem Gehäuseteil des Gebläsebrenners angeordnet.

Der Gebläsebrenner, kurz Brenner, benötigt für einen sicheren Betrieb eine umfangreiche Steuerungseinrichtung, den Feuerungsautomaten, wobei alle Regelstrecken vom Feuerungsautomaten sicherheitstechnisch überwacht werden, um eine Fehlfunktion einer Komponente des Brenners sofort zu erkennen.

Eine Anordnung der eingangs genannten Art ist aus der EP 0 556 694 A1 bekannt. Der Feuerungsautomat ist von den übrigen Teilen des Brenners getrennt in einem separaten Gehäuse untergebracht und mittels einer Vielzahl von elektrischen Steuer - und Signalleitungen mit dem Brenner verbunden. Die Feuerungsautomaten zeichnen sich durch einen Rückstellknopf aus. Bei einer vom Feuerungsautomaten festgestellten Störung wird der Betrieb des Brenners sofort unterbrochen und die Brennstoffzufuhr abgestellt. Dabei leuchtet der Rückstellknopf rot auf, um die Störung anzuzeigen. Der rot beleuchtete Rückstellknopf fordert zum Rückstellen des Feuerungsautomaten in den Ausgangszustand auf.

Aus US A 4375950 ist eine Anordnung eines Gebläsebrenners und Stell-Automats mit einem Feuerungsautomaten für die Überwachung des Betriebs eines für flüssige und/oder gasförmige Brennstoffe geeigneten Gebläsebrenners bekannt. Der Gebläsebrenner weist eine Brennkammer mit geregelter Zufuhr einer zur Verbrennung des Brennstoffs vorbestimmten Luftmenge auf, wobei die in einem zur Brennkammer führenden Luftkanal strömende Luftmenge durch eine den Kanalquerschnitt verändernde Drosseleinrichtung regulierbar ist. Die Grösse des Kanalquerschnitts ist von der Stellung eines aussen am Luftkanal angeordneten, mechanisch den Kanalquerschnitt verändernden Stellantriebs bestimmt.

Aus der DE-OS 27 53 520 ist zu entnehmen, dass für eine optimale Verbrennung des Brennstoffs die Menge der zugeführten Luft in Abhängigkeit von der Brennstoffmenge geregelt werden muss. Eine im Luftzufuhrkanal des Brenners angeordnete und um eine Achse drehbare Drosselklappe steuert die Luftmenge entsprechend der Winkelstellung der Drosselklappe. Ein Stellantrieb bestimmt die Winkelstellung der Drosselklappe im Luftzufuhrkanal, wobei der Stellantrieb von einer Regelungseinrichtung entsprechende Kommandosignale während des Brennerbetriebs erhält, um die Luftzufuhr der Brennerleistung anzupassen. Weitere Verbesserung zur Verminderung der Erzeugung von Schadstoffen bei Brennern sind in der EP 0 644 376 A1 beschrieben.

Weitere Informationen über die Regelung von Brennern mit flüssigem und/oder gasförmigem Brennstoff sind der DE 39 00 151 C1 und in der DE 198 39160 A1 zu entnehmen.

Die Vorschriften zur Betriebssicherheit und des Umweltschutzes bedingen zwingend eine Ausrüstung der Brenner mit dem Feuerungsautomaten zur Reduzierung der Feuers- oder Explosionsgefahr, und einer Regelung der Luftzufuhr zur Reduzierung der an die Umwelt abgegebenen Schadstoffe.

Es ist auch bekannt, dass Stellantriebe, Regeleinrichtungen und Feuerungsautomaten generell als separate Komponenten am Markt von verschiedenen Herstellern angeboten werden. Leider sind die Geräte nicht völlig kompatibel, so dass bei der Ausrüstung des Brenners mit dem Feuerungsautomaten und dem Stellantrieb für die Regelung der Luftmenge wenigstens eine passende Paarung aus dem Angebot ausgesucht werden muss. Da die Lebensdauer des Brenners mit 10 und mehr Jahren sehr hoch ist, ist auch die Sicherstellung der Versorgung mit Ersatzteilen, wie z.B. die Feuerungsautomaten, die Stellantriebe usw., aufwendig.

Der Erfindung liegt die Aufgabe zugrunde, eine vereinfachte, kostengünstige Ausrüstung für Gebläsebrenner zu schaffen.

Die genannte Aufgabe wird erfindungsgemäss durch die im Kennzeichen des Anspruchs 1 angegebenen Merkmale gelöst. Vorteilhafte Ausgestaltungen der Erfindung ergeben sich aus den abhängigen Ansprüchen.

Ausführungsbeispiele der Erfindung sind in der Zeichnung dargestellt und werden im folgenden näher beschrieben.

Es zeigen:
- Figur 1: einen Ofen mit einem Gebläsebrenner,
- Figur 2: einen Stell-Automaten,
- Figur 3: einen Aufbau des Stell-Automaten und
- Figur 4: der Stell-Automat mit einem externen Stellantrieb.

In der Figur 1 bedeuten 1 einen Ofen, 1A eine Ofensteuerung, 2 einen Wasserbehälter, 3 eine Zuleitung und 4 eine Wegleitung, 5 ein Gebläsebrenner, hernach kurz Brenner 5 genannt, und 6 ein Abgaskanal. Der Ofen 1 dient zur Erwärmung von Wasser im Wasserbehälter 2. Mittels der Zuleitung 3 wird kaltes Wasser dem Wasserbehälter 2 zugeführt, während durch die Wegleitung 4 erwärmtes Wasser zum Heizen eines Gebäudes und/oder zur Erwärmung von Brauchwasser fliesst. Die Temperatur des Wassers im Wasserbehälter 2 wird von der Ofensteuerung 1A überwacht. Am Ofen 1 ist der Brenner 5, angeordnet und ragt mit seiner Brennkammer 7 in einen Feuerungsraum 8 des Ofens 1. Sobald die Temperatur des Wassers absinkt, fordert die Ofensteuerung 1A vom Brenner 5 Wärmeenergie an. Durch Verbrennen von flüssigen und/oder gasförmigen Brennstoffen wird die Wärmeenergie vom Brenner 5 erzeugt. Heisse Verbrennungsgase aus der Brennkammer 7 umströmen im Feuerungsraum 8 den Wasserbehälter 2 und geben dort ihre Wärmeenergie ab. Ein Grossteil der erzeugten Wärmeenergie wird zur Erwärmung des Wassers genutzt. Danach entweichen die Verbrennungsgase durch den Abgaskanal 6 ins Freie.

Der Brenner 5 weist ein Gebläse 9, einen Luftkanal 10 mit einer Drosseleinrichtung 11, eine Förder- und Dosiereinrichtung 12 für den Brennstoff und eine in der Brennkammer 7 angeordnete Zerstäuberdüse 13 auf. Die Förder- und Dosiereinrichtung 12 fördert den Brennstoff in Richtung eines Pfeils 14 mittels einer Brennstoffpumpe 15 bzw. mittels eines entsprechenden Gasdrucks. Ein zwischen der Brennstoffpumpe 15 und der Zerstäuberdüse 13 in eine Brennstoffleitung 16 eingeschaltetes Dosierventil 17 reguliert oder unterbricht den Fluss des Brennstoffs. Der Brennstoff wird über die Brennstoffleitung 16 dosiert zur Zerstäuberdüse 13 geleitet, wo mittels komprimierter Luft der Brennstoff feinst verteilt wird, so dass das Brennstoff-Luftgemisch mittels eines elektrischen Funkens zwischen Zündelektroden 18 und 19 entzündet werden kann. Ein Luftverdichter 20 saugt Luft aus dem Luftkanal 10 an und drückt die komprimierte Luft durch eine Luftleitung 21 in die Zerstäuberdüse 13. Die für die Verbrennung notwendige Luft wird vom Gebläse 9 durch den Luftkanal 10 zur Brennkammer 7 gepresst, wobei die Drosseleinrichtung 11 durch Verändern des Querschnitts des Luftkanals 10 die Luftmenge entsprechend der benötigten Wärmeleistung so dosiert, dass der von der Förder- und Dosiereinrichtung 12 der Zerstäuberdüse 13 zugeführte Brennstoff optimal verbrennt. Eine Flammensonde 22 überwacht den Brennvorgang in der Brennkammer 7. Die Flammensonde 22 stellt beispielsweise bei der Verbrennung von Heizöl in einer Ausbildung als Photozelle die Intensität der Emission von ultraviolettem oder infrarotem Licht einer Flamme 23 oder bei der Verbrennung von Erdgas in einer Ausbildung als Ionisationssonde die durch die Flamme 23 erhöhte elektrische Leitfähigkeit der Gase in der Brennkammer 7 fest. Im Abgaskanal 6 kann ergänzend mittels einer Abgassonde 24 ("λ-Sonde") der Sauerstoffgehalt und/oder mittels eines Fühlers 25 die Temperatur der Abgase gemessen werden.

Entsprechend der vom Ofen 1 angeforderten Wärmemenge muss der Brenner 5 in Gang gesetzt werden, die Wärmeleistung verändert oder abgestellt werden. Damit im Brenner 5 diese komplizierten Vorgänge selbsttätig ablaufen, ist der Brenner mit einer Überwachungsschaltung, einem Feuerungsautomaten 26, ausgerüstet. Er regelt den Zeitpunkt des Ein- und Ausschaltens der Pumpen 9, 11, 15 und das richtige Verhältnis der Luft- und Brennstoffmengen unter Berücksichtigung der von den Sonden 22, 24, 25 übermittelten Signale und überwacht das Vorhandensein der Flamme 23. Wenigstens die Luftmenge wird mittels der Drosseleinrichtung 11 über einen Stellantrieb 27 eingestellt. Aus sicherheitstechnischen Ueberlegungen überprüft der Feuerungsautomat 26 die Funktion jeder Komponente der Regelstrecken sowie die Stellung des Stellantriebs 27. Der Übersichtlichkeit wegen sind in der Zeichnung der Figur 1 die elektrischen Leitungen für die elektrischen Signale und der Versorgung mit elektrischer Energie nicht eingezeichnet.

Der Feuerungsautomat 26 und der Stellantrieb 27 sind mit einem Netzteil 28 für die Stromversorgung des Feuerungsautomaten 26 und des Stellantriebs 27 sowie der übrigen elektrischen und elektronischen Komponenten in einem gemeinsamen Gehäuse 29 untergebracht. Eine Wand des Gehäuses 29 weist einen von Aussen manuell zu betätigenden Rückstellknopf 30 des Feuerungsautomaten 26 auf.

Der Stellantrieb 27 ist mechanisch mit der Drosseleinrichtung 11 des Luftkanals 10 verbunden. Der Stellantrieb 27 verändert unter der Kontrolle des Feuerungsautomaten 26 mittels der Drosseleinrichtung 11 den Querschnitt des Luftkanals 10 und regelt damit den Luftdurchsatz, damit der Verbrennungsvorgang für die von der Ofensteuerung 1 A angeforderte Wärmeleistung unter optimalen Bedingungen abläuft. In einer Ausführung verändert der mit einem elektrischen Antrieb ausgerüstete Stellantrieb 27 den Kanalquerschnitt mittels einer im Luftkanal 10 um eine Achse 31 drehbar angeordnete Drosselklappe 32. Die Stellung des Stellantriebs wird mechanisch mittels eines Gestänges 33 auf die Drosselklappe 32 übertragen.

In der Ausführung nach Figur 2 greift eine Stellantriebsachse 34 z.B. mit einem Dorn direkt in eine Nut der Achse 31 so ein, dass die Stellung der Drosselklappe 32 im Luftkanal 10 direkt dem Drehwinkel bzw. der Stellung der Stellantriebsachse 34 des Stellantriebs 27 entspricht. Bei beiden Ausführungen wird die Stellung der Drosselklappe 32 bzw. der Stellantriebsachse 34 dem Feuerungsautomaten 26 laufend übermittelt.

Im Gehäuse 29 (Fig. 1) sind wenigstens der Feuerungsautomat 26, der Stellantrieb 27 und das Netzteil 29 untergebracht und bilden einen Stell-Automaten 35. Eine Anschlussbuchse 36 (Fig. 2) am Gehäuse 35 bildet Durchführungen von elektrischen Leitungen 37 für die elektrischen Signale und/oder die Stromversorgung für die zu steuernden Komponenten des Brenners 5 (Fig. 1). Die zu steuernden Komponenten umfassen beispielsweise das Gebläse 9, die Förder- und Dosiereinrichtung 12, den Luftverdichter 20, ein Zündgerät 38 für die Zündelektroden 18 (Fig. 1), 19 (Fig. 1) und Überwachungssonden 39. Von den Überwachungssonden 39 ist wenigstens die Flammensonde 22 (Fig. 1) angeschlossen. Je nach Ausführung des Brenners 5 sind die Abgassonde 24 (Fig. 1) und/oder der Temperatur-Fühler 25 (Fig. 1) zusätzlich angeschlossen. Des weiteren ist die Ofensteuerung 1A mit der Leitung 37 mit dem Stell-Automaten 35 verbunden. Die Leitungen 37 kontaktieren die Anschlussbuchse 36 mittels Stecker 40 und/oder mittels Klemmen, damit beim Austausch einer der Komponenten die elektrischen Verbindungen leicht trennbar sind.

Die beschrieben Anordnung des Feuerungsautomaten 26 und des Stellantriebs 27 im Stell-Automaten 35 weist eine Vielzahl von Vorteilen auf. Der Einbau des Stell-Automaten 35 ist kostengünstiger im Vergleich zum Einbau einem herkömmlichen, aus völlig unabhängigen Geräten zusammengestellten Paar bestehend aus dem Feuerungsautomaten 26 und dem Stellantrieb 27. Zudem sind elektrischen Verbindungen 41 zwischen dem Feuerungsautomaten 26 und dem Stellantrieb 27 innerhalb des Stell-Automaten 35 sehr kurz und in jeder Anwendung störungstechnisch optimal verlegt. Der Aufwand zur Erreichung der elektromagnetischen Verträglichkeit ist geringer, da weniger elektrische Leitungen 37 in den und aus dem Stell-Automaten 35 geführt werden im Vergleich mit der herkömmlichen Anordnung. Nicht zuletzt ergeben sich weitere Einsparungen durch die gemeinsame Benutzung von Baugruppen, z.B. dem Netzteil 28, und Logikelementen der Steuerung.

In einer anderen Ausführung ist im Stell-Automaten 35 der Feuerungsautomat 26 als Modul steckbar mit dem Netzteil 28 und dem Stellantrieb 27 verbunden. Damit ist nach dem Entfernen des Moduls der Stell-Automaten 35 auch als externer Stellantrieb 42 verwendbar. Der externe Stellantrieb 42 ist beispielsweise über in der Zeichnung der Figur 2 nicht gezeigte elektrische Leitungen mit der Anschlussbuchse 36 des mit dem Modul des Feuerungsautomaten 26 ausgerüsteten Stell-Automaten 35 verbunden und gesteuert.

Eine kostengünstige Ausführung des Stell-Automaten 35 ist in der Figur 3 gezeigt. Auf einer Leiterplatte 43 im Gehäuse 29 (Fig. 1) sind die Schaltkreise des Feuerungsautomaten 26 (Fig. 2) und des Stellantriebs 27, das Netzteil 28 und die Anschlussbuchse 36 angeordnet. Eine Logikeinheit 44 (z.B. ein Mikroprozessor 44') ist zum Ausüben der Funktionen des Feuerungsautomaten 26 und zum Ansteuern und Überwachen eines Stellmotors 45 des Stellantriebs 27 über die Verbindungen 41 eingerichtet. Ein Interface 46 zwischen der Logikeinheit 44 und den Verbindungen 41 bzw. der Anschlussbuchse 36 passt die Pegel der internen elektrischen Signale an die Pegel des Stellmotors 45 bzw. der über die Anschlussbuchse 36 angeschlossenen externen Komponenten an. Ebenso sind auf der Leiterplatte 43 für die elektromagnetische Verträglichkeit (EMV) notwendige Schutzeinrichtungen 47 angeordnet. In einer Ausführung des Stell-Automaten 35 (Fig. 2) ist der Mikroprozessor 44' als Logikeinheit 44 eingesetzt. Alle Parameter und Funktionen sind in einem programmierbaren Speicher 48, auf den der Mikroprozessor 44' zugreift, abgespeichert. Diese Anordnung weist den Vorteil auf, dass sich der Stell-Automat 35 durch Ändern von Parametern oder Programmteilen im Speicher 48 an den jeweiligen Typ des Brenners 5 (Fig. 1) anpassen lässt.

Ein Schalter 49 ist in einer andern Ausführung zusätzlich im Innern des Stell-Automaten 35 angeordnet. Der Schalter 49 ist in der einen Stellung zum Sperren der Funktionen des Feuerungsautomaten 26 und zum direkten Verbinden von Steuerkreisen des Stellmotors 45 mit der Anschlussbuchse 36 eingerichtet. Dies erlaubt die Verwendung des Stell-Automaten 35 als externer Stellantrieb 42 (Fig. 2).

In einer anderen Ausführung gemäss der Figur 4 enthält der Stell-Automat 35 zusätzlich wenigstens ein Ansteuermodul 50 für die Ansteuerung eines weiteren externen Stellantriebs 42. Die elektrische Leitungen 37 zur Uebertragung der Antriebsleistung für den externen Stellantrieb 42 und von Signalen für die Rückmeldung des Zustands des externen Stellantriebs 42 sind über die Abschlussbuchse 36 zum Stell-Automaten 35 geführt. Der externe Stellantrieb 42 wird beispielsweise vom Netzgerät 28 gespeist.

Das Ansteuermodul 50 ist beispielsweise ein auf die Leiterplatte 43 steckbarer separater Schaltungsteil, der alle Funktionen des Ansteuermoduls 50 erfüllt oder nur ein Stellantrieb-Interface 51 mit den EMV-Schutzschaltungen 47 für den externen Stellantrieb 42 enthält, wobei die Funktionen des Ansteuermoduls 50 als Software im Programm des Mikroprozessors 44' bzw. in Form von Parametern im Speicher 48 enthalten sind. Das Ansteuermodul 50 ist zum Empfangen und Verarbeiten der Rückmelde-Signale zur Steuerung und Ueberwachung der Stellung des externen Stellantriebs 42 derart eingerichtet, dass die momentane Stellung des externen Stellantriebs 42 einer vorbestimmten Funktion folgend von der momentanen Stellung des internen Stellantriebs 27 abhängig ist. Der Stell-Automat 35 mit dem externen Stellantrieb 42 bildet eine elektronische Verbundsteuereinrichtung. Die vorbestimmte Funktion dieser elektronischen Verbundsteuereinrichtung kann beispielsweise in Form einer Tabelle in den Speicher 48 des Mikroprozessors 44' eingegeben werden.

Der externe Stellantrieb 42 betätigt beispielsweise das Dosierventil 17 in der zur Zerstäuberdüse 13 des Brenners 5 (Fig. 1) führenden Brennstoffleitung 16 für flüssigen und/oder gasförmigen Brennstoff unter der Kontrolle des Stell-Automaten 35, damit die von der Ofensteuerung 1A (Fig. 1) verlangte Wärmemenge erzeugt wird. Die Stellung des externen Stellantriebs 42 bestimmt mittels des Dosierventils 17 die dem Brenner 5 zugeführte Brennstoffmenge. Im elektronischen Verbund muss über den ganzen Verstellbereich der Wärmeleistung des Brenners 5 mittels der mit dem internen Stellantrieb 27 verstellbaren Drosseleinrichtung 11 der Luftdurchsatz im Luftkanal 10 eingestellt werden, damit der Brennstoff mit der vorbestimmten Luftmenge in der Brennkammer 7 (Fig. 1) optimal verbrannt wird.

Da die Funktionstabelle für die elektronische Verbundsteuereinrichtung im Speicher 48 austauschbar ist, weist die elektronische Verbundsteuereinrichtung eine wesentlich grössere Flexibilität als eine mechanischen Verbundsteuereinrichtung auf, wenn der Stell-Automat 35 an die Eigenschaften der verschiedenen Typen der Brenner 7 anzupassen ist.

Beispielsweise ist in der eingangs erwähnten Patentschrift DE 39 00 151 C1 eine mechanische Verbundsteuereinrichtung beschrieben, bei der ein einziger Stellmotor die Drosseleinrichtung 11 und das Dosierventil 17 einstellt, wobei die Drosseleinrichtung 11 und das Dosierventil 17 über verstellbare Hebel und Stangen so gekoppelt sind, dass für den ganzen Leistungsstellbereich des Brenners 7 das optimale Brennstoff-Luftverhältnis sichergestellt ist.

## Patentansprüche

1. Anordnung eines Gebläsebrenners (5) und Stell-Automats (35) mit einem Feuerungsautomaten (26) für die Überwachung des Betriebs eines für flüssige und/oder gasförmige Brennstoffe geeigneten Gebläsebrenners (5) mit einer Brennkammer (7) mit geregelter Zufuhr einer zur Verbrennung des Brennstoffs vorbestimmten Luftmenge, wobei die in einem zur Brennkammer (7) führenden Luftkanal (10) strömende Luftmenge durch eine den Kanalquerschnitt verändernde Drosseleinrichtung (11) regulierbar ist und die Grösse des Kanalquerschnitts von der Stellung eines aussen am Luftkanal (10) angeordneten, mechanisch den Kanalquerschnitt verändernden Stellantriebs (27) bestimmt ist, **dadurch gekennzeichnet, dass** die Komponenten zur Ausführung der Funktionen des Feuerungsautomaten (26) zusammen mit dem Stellantrieb (27) in einem Gehäuse (29) eines Stell-Automaten (35) untergebracht sind, dass eine Stellantriebsachse (34) des Stellantriebs (27) aus dem Gehäuse (29) ragt und dass der Stell-Automat (35) am Gebläsebrenner (5) angeordnet ist.

2. Anordnung nach Anspruch 1, **dadurch gekennzeichnet, dass** die Drosseleinrichtung (11) eine um eine Achse (31) drehbare und im Luftkanal (10) angeordnete Drosselklappe (32) ist und dass die Drosselklappe (32) mechanisch mit einer Stellantriebsachse (34) des Stellantriebs (27) verbunden ist.

3. Anordnung nach Anspruch 1 oder 2, **dadurch gekennzeichnet, dass** Schaltkreise des Feuerungsautomaten (26) und des Stellantriebs (27) sowie ein Stellmotor (45) des Stellantriebs (27) von einem gemeinsamen Netzteil (28) gespeist sind.

4. Anordnung nach Anspruch 3, **dadurch gekennzeichnet, dass** im Gehäuse (29) der Feuerungsautomat (27) als Modul steckbar mit dem Netzteil (28) und dem Stellantrieb (27) verbunden ist.

5. Anordnung nach Anspruch 3, **dadurch gekennzeichnet, dass** im Gehäuse (29) eine Logikeinheit (44) mit den Schaltkreisen des Feuerungsautomaten (26) und des Stellantriebs (27) mit dem Netzteil (28) auf einer Leiterplatte (43) angeordnet sind.

6. Anordnung nach Anspruch 5, **dadurch gekennzeichnet, dass** die Logikeinheit (44) z.B. ein Mikroprozessor (44') ist und dass der Mikroprozessor (44') wenigstens zum Ausüben der Funktionen des Feuerungsautomaten (26) und zum Ansteuern und Überwachen des Stellantriebs (27) eingerichtet ist, wobei Parameter und Programmteile für das Ausüben der Funktionen des Feuerungsautomaten (26) und zum Ansteuern und Überwachen des Stellantriebs (27) in einem mit dem Mikroprozessor (44') verbundenen Speicher (45) abgelegt sind.

7. Anordnung nach einem der Ansprüche 3 bis 6, **dadurch gekennzeichnet, dass** im Stell-Automat (35) ein Schalter (49) angeordnet ist und dass der Schalter (49) in der einen Stellung zum Sperren der Funktionen des Feuerungsautomaten (26) und zum direkten Verbinden von Schaltkreisen des Stellantriebs (27) mit externen Anschlusspunkten einer Anschlussbuchse (36) eingerichtet ist.

8. Anordnung nach einem der vorhergehenden Ansprüchen, **dadurch gekennzeichnet, dass** der Stell-Automat (35) wenigstens ein mit einem externen Stellantrieb (42) verbundenes Ansteuermodul (50) enthält und dass das Ansteuermodul (50) zum Empfangen und Verarbeiten von Signalen zur Steuerung und Ueberwachung des externen Stellantriebs (42) derart eingerichtet ist, dass der Stell-Automat (35) und der externe Stellantrieb (42) eine elektronische Verbundsteuerung bilden, bei der eine durch das Ansteuermodul (50) vorgegebene Stellung des externen Stellantriebs (42) eine vorbestimmte Funktion der Stellung des im Stell-Automaten (35) untergebrachten internen Stellantriebs (27) ist.

## Claims

1. Arrangement of a fan burner (5) and an automatic setting device (35) with an automatic firing apparatus (26) for monitoring the operation of a fan burner (5) suitable for liquid and/or gaseous fuels comprising a combustion chamber (7) with a regulated supply of an amount of air which is predetermined for combustion of the fuel, wherein the amount of air flowing in an air duct (10) leading to the combustion chamber (7) can be regulated by a throttle device (11) which alters the duct cross-section and the size of the duct cross-section is determined by the position of a setting drive (27) arranged externally on the air duct (10) and mechanically altering the duct cross-section, **characterised in that** the components for performing the functions of the automatic firing apparatus (26) together with the setting drive (27) are disposed in a housing (29) of an automatic setting device (35), that a setting drive shaft (34) of the setting drive (27) projects out of the housing (29) and that the automatic setting device (35) is arranged at the fan burner (5).

2. Arrangement according to Claim 1, **characterised in that** the throttle device (11) is a throttle flap (32) rotatable about a shaft (31) and arranged in the air duct (10) and that the throttle flap (32) is connected mechanically to a setting drive shaft (34) of the setting drive (27).

3. Arrangement according to Claim 1 or 2, **characterised in that** circuits of the automatic firing apparatus (26) and the setting drive (27) as well as a setting motor (45) of the setting drive (27) are fed by a common mains unit (28).

4. Arrangement according to Claim 3, **characterised in that** in the housing (29) the automatic firing apparatus (27) is connected in a pluggable manner as a module to the mains unit (28) and the setting drive (27).

5. Arrangement according to Claim 3, **characterised in that** a logic unit (44) with the circuits of the automatic firing apparatus (26) and the setting drive (27) with the mains unit (28) are arranged on a printed circuit board (43) in the housing (29).

6. Arrangement according to Claim 5, **characterised in that** the logic unit (44) is a microprocessor (44'), for example, and that the microprocessor (44') is adapted at least for performing the functions of the automatic firing apparatus (26) and for actuating and monitoring the setting drive (27), wherein parameters and program portions for performing the functions of the automatic firing apparatus (26) and for actuating and monitoring the setting drive (27) are stored in a memory (45) connected to the microprocessor (44').

7. Arrangement according to Claim 3 to 6, **characterised in that** a switch (49) is arranged in the automatic setting device (35) and that in the one position the switch (49) is adapted to block the functions of the automatic firing apparatus (26) and to directly connect circuits of the setting drive (27) to external connection points of a connecting socket (36).

8. Arrangement according to one of the preceding claims, **characterised in that** the automatic setting device (35) includes at least one actuation module (50) connected to an external setting device (42) and that the actuation module (50) is adapted to receive and process signals for controlling and monitoring the external setting drive (42), in such a way that the automatic setting device (35) and the external setting drive (42) form an electronic composite control means in which a position of the external setting drive (42), which is predetermined by the actuation module (50), is a predetermined function of the position of the internal setting drive (27) disposed in the automatic setting device (35).

## Revendications

1. Agencement d'un brûleur à soufflerie (5) et d'un automate de commande (35) comprenant un automate de chauffage (26) pour le contrôle du fonctionnement d'un brûleur à soufflerie (5) approprié pour des combustibles liquides et/ou gazeux avec une chambre de combustion (7) avec arrivée régulée d'une quantité d'air prédéfinie pour la combustion du combustible, la quantité d'air circulant dans un canal d'air (10) conduisant à la chambre de combustion (7) pouvant être régulée par un dispositif d'étranglement (11) modifiant la section de canal et la grandeur de la section de canal étant définie par la position d'un mécanisme de commande (27) disposé à l'extérieur sur le canal d'air (10) et modifiant mécaniquement la section du canal, **caractérisé en ce que** les composants pour l'exécution des fonctions de l'automate de chauffage (26) sont logés en même temps que le mécanisme de commande (27) dans un boîtier (29) d'un automate de commande (35), **en ce qu'**un axe (34) du mécanisme de commande (27) dépasse du boîtier (29) et **en ce que** l'automate de commande (35) est disposé sur le brûleur à soufflerie (5).

2. Agencement selon la revendication 1, **caractérisé en ce que** le dispositif d'étranglement (11) est un clapet d'étranglement (32) pouvant tourner autour d'un axe (31) et disposé dans le canal d'air (10) et **en ce que** le clapet d'étranglement (32) est relié mécaniquement à un axe (34) du mécanisme de commande (27).

3. Agencement selon la revendication 1 ou 2, **caractérisé en ce que** des circuits de l'automate de chauffage (26) et du mécanisme de commande (27) ainsi qu'un moteur de commande (45) du mécanisme de commande (27) sont alimentés par un bloc d'alimentation (28) commun.

4. Agencement selon la revendication 3, **caractérisé en ce que**, dans le boîtier (29), l'automate de chauffage (27) est relié sous forme de module de façon enfichable au bloc d'alimentation (28) et au mécanisme de commande (27).

5. Agencement selon la revendication 3, **caractérisé en ce que** dans le boîtier (29) est disposée une unité de logique (44) avec les circuits de l'automate de chauffage (26) et du mécanisme de commande (27) avec le bloc d'alimentation (28) sur une plaque de circuits imprimés (43).

6. Agencement selon la revendication 5, **caractérisé en ce que** l'unité de logique (44) est par exemple un microprocesseur (44') et **en ce que** le microprocesseur (44') est aménagé au moins pour exercer les fonctions de l'automate de chauffage (26) et pour activer et contrôler le mécanisme de commande (27), des paramètres et des parties de programme pour exercer les fonctions de l'automate de chauffage (26) et pour activer et contrôler le mécanisme de commande (27) étant déposés dans une mémoire (45) reliée au microprocesseur (44').

7. Agencement selon l'une quelconque des revendications 3 à 6, **caractérisé en ce qu'**un interrupteur (49) est disposé dans l'automate de commande (35) et **en ce que** l'interrupteur (49) est aménagé dans l'une des positions pour le blocage des fonctions de l'automate de chauffage (26) et pour la liaison directe de circuits du mécanisme de commande (27) avec des points de raccordement externes d'une douille de raccordement (36).

8. Agencement selon l'une quelconque des revendications précédentes, **caractérisé en ce que** l'automate de commande (35) contient au moins un module d'activation (50) relié à un mécanisme de commande (42) externe et **en ce que** le module d'activation (50) est aménagé pour la réception et le traitement de signaux pour la commande et le contrôle du mécanisme de commande (42) externe de telle sorte que l'automate de commande (35) et le mécanisme de commande (42) externe forment une commande mixte électronique, sur laquelle une position, prédéfinie par le module d'activation (50), du mécanisme de commande (42) externe est une fonction prédéfinie de la position du mécanisme de commande (27) interne logé dans l'automate de commande (35).
